# EUROPÄISCHE PATENTSCHRIFT

(11) **EP 0 051 767 B1**
(45) Veröffentlichungstag und Bekanntmachung des Hinweises auf die Patenterteilung: **19.06.1985**
(21) Anmeldenummer: 81108641.2
(22) Anmeldetag: 21.10.1981
(51) Int. Cl.: B05B 17/06

(54) **Vorrichtung zum Zerstäuben von Flüssigkeiten**
Apparatus for spraying liquid
Dispositif pour la pulvérisation de liquides

(30) Priorität: 10.11.1980 DE 3042375
(43) Veröffentlichungstag der Anmeldung: 19.05.1982
(73) Patentinhaber: SIEMENS AKTIENGESELLSCHAFT, 80333 München (DE)
(72) Erfinder: Drews, Wolf-Dietrich, Dr., D-8000 München 21 (DE)

## Beschreibung

Die Erfindung betrifft eine Vorrichtung zum Zerstäuben von Flüssigkeiten unter Verwendung eines in einem Außengehäuse eingebauten lageunabhängigen drucklosen Ultraschallflüssigkeitszerstäubers, der von Luft allseitig umströmt ist.

Bei bekannten Zerstäubern wird die Grobregulierung der Zerstäuberleistung meist durch den Einsatz mehrerer gleich- oder verschiedenartiger Druckdüsen erreicht. Dieses Prinzip wird beispielsweise bei Kraftfahrzeugvergasern angewendet. Eine Feinregulierung ist in nur eng begrenzten Bereichen durch Variation der Zerstäuberdrücke möglich. Herkömmliche mechanische Zerstäuber lassen keine Regelung der Tröpfchentransportgeschwindigkeit zu. Bei elektromechanischen Zerstäubern sind zwar durch Änderung der Anregungsspannung und Takten der Anregung Feinregulierungen, jedoch nicht die geforderten Regelverhältnisse möglich.

Auch die zur Zeit beispielsweise zum Auftragen von Entwicklerflüssigkeiten auf Spezialpapier in Lichtpausenanlagen genutzten Verfahren arbeiten insbesondere hinsichtlich der homogenen Verteilung der Entwicklerflüssigkeit nicht zufriedenstellend. Bei den Walzenverfahren lassen sich aufgebrachte Flüssigkeitsmenge und die Papiertransportgeschwindigkeit nicht unabhängig voneinander regeln.

In anderen Geräten werden mit Rotationszerstäubern bei hohen Drücken Tröpfchen-LuftGemische (Aerosole) erzeugt, die dann durch Niederschlag zu einer Benetzung des Papiers führen. Durch die hohe Inhomogenität und die hohen kinetischen Energien dieser Aerosole (Geschoßwirkung) lassen sich mit diesem Verfahren jedoch nur ungleichmäßige Schichten auftragen.

Bei einem bekannten Ultraschallflüssigkeitszerstäuber nach DE-A-2445791 ist ein als Zerstäuber fungierendes piezoelektrisches Schwingsystem, das allseitig von Luft umströmt ist, in ein Gehäuse eingebaut.

Es ist daher Aufgabe der Erfindung, eine Vorrichtung zum Zerstäuben von Flüssigkeiten zu schaffen, die bei der Zerstäubung von Flüssigkeiten, insbesondere von technischen und medizinischen Flüssigkeiten sehr hohe Regelverhältnisse für die Zerstäuberleistungen und die Aerosoltransportgeschwindigkeit ermöglicht und eine homogene Verteilung der Flüssigkeit bei gleichmäßiger Schichtdicke erbringt.

Erfindungsgemäß wird diese Aufgabe dadurch gelöst, daß im Gehäuse zur kontinuierlichen Regelung und Fokussierung des durch den Luftstrom bewegten Aerosolstromes ein drehzahlgeregeltes Gebläse und zur Feinstregulierung des mittels des Ultraschallzerstäubers in einem Aerosolspeicher erzeugten und vorhandenen Aerosolstromes eine Blende vorgesehen sind.

Mit einer Vorrichtung zum Zerstäuben von Flüssigkeiten gemäß der Erfindung lassen sich extrem hohe Regelverhältnisse, beispielsweise 1 20, auch bei konstanten Betriebsspannungen und Zerstäuberleistungen erreichen. Durch ein drehzahlgesteuertes Gebläse und eine mechanische Blende können die im Aerosolspeicher vom Zerstäuber erzeugten Aerosolströme hinsichtlich Zerstäuberleistung und Transportgeschwindigkeit des Luftstromes kontinuierlich geregelt und bei strömungsgünstiger Anordnung der Blendenöffung fokussiert werden. Durch die drucklose Ultraschall-Zerstäubung entstehen im Aerosolspeicher im Gegensatz zur Druckdüsenzerstäubung keine Überdrücke, so daß auch kleinste Flüssigkeitsmengen mit feinsten Tröpfchen erzeugt und in einer vorgegebenen Richtung mit fein einstellbarer Transportgeschwindigkeit abgegeben werden können. Der transportierende Luftstrom kann je nach Geräteausführung senkrecht zur Tröpfchenerzeugung gerichtet oder bei gleichzeitiger Schwingerumströmung parallel zur Tröpfchenerzeugung ausgerichtet sein. Die Geschwindigkeit des Luftstromes kann durch elektrische Drehzahlregelung des Gebläses der Öffnung der Blende angepaßt werden. Bei einer Vorrichtung gemäß der Erfindung werden die im Speicherraum niedergeschlagenen Tröpfchen im Reservoir gesammelt und über Pumpen eines externen Flüssigkeitsbehälters oder direkt dem Zerstäuber wieder zugeführt.

Gemäß einer besonders günstigen Ausführungsform ist der Aerosol durchströmte Innenraum des Aerosolspeichers zusätzlich mit Zwischenwänden versehen, an denen durch Nieder schlag größere Tröpfchen - parallel zur Selektionswirkung der Gravitationskraft - ausgefiltert werden.

Als besonders geeignet haben sich Ultraschall-Flüssigkeits-Zerstäuber gemäß DE-A-2 032 433 und DE-A-2 308 584 erwiesen. Die erfindungsgemäße Kombination solcher drucklos arbeitender Ultraschall-Flüssigkeits-Zerstäuber mit einem Aerosolspeicher ermöglichen im Gegensatz zu Druckdüsenzerstäubern die Erzeugung kleinster Aerosolmengen, wobei derartige Aerosole in beliebigen Richtungen mit beliebig einstellbaren Transportgeschwindigkeiten abgegeben werden können. Gleichzeitig ist auch eine feinste kontinuierliche Regulierung der Aerosolmenge und -dichte möglich.

Mit einer Vorrichtung gemäß der Erfindung können beliebige Flüssigkeiten zerstäubt werden, wie z. B. Wasser, Emulsionen, medizinische Flüssigkeiten, Entwicklerflüssigkeiten, Heizöl und Benzin. Die im Aerosolspeicher zerstäubten Flüssigkeitsmengen und erzeugten Tröpfchendurchmesser sind dem Anwendungsfall durch Variation der Anregungsspannung, Takten der Anregung und Dosierung der Zerstäuberleistung anzupassen.

Im folgenden wird die Erfindung anhand der Zeichnung näher erläutert.

Sie zeigt in Seitenansicht eine Ausführungsform eines Flüssigkeitszerstäubers gemäß der Erfindung. Ein Luftstrom 1 wird mit Hilfe eines Gebläses 2 an die Platte 11 des Zerstäubers 3 herangeführt. Mittels einer Pumpe 5 wird die sich in einem Reservoir 6 befindende Flüssigkeit angesaugt und über eine Flüssigkeitszufuhrleitung 7 in den Flüssigkeitszerstäuber 3 geleitet. Aus den an der Platte 11 erzeugten Tröpfchen bildet sich in Kontakt mit dem Luftstrom 1 im Aerosolspeicher 4 ein Aerosolstrom 9. Dieser kann durch eine Blende 10 feinstreguliert und fokussiert werden und in die gewünschte Richtung auf das zu beschichtende Objekt 12 gelenkt werden. Der Aerosol durchströmte Innenraum des Aerosolspeichers 4 kann zusätzlich mit Zwischenwänden 13 versehen werden. Hierdurch wird eine noch bessere Selektion der Tröpfchen erreicht.

## Patentansprüche

1. Vorrichtung zum Zerstäuben von Flüssigkeiten unter Verwendung eines in einem Außengehäuse eingebauten lageunabhängigen drucklosen Ultraschall-Flüssigkeits-Zerstäubers (3), der von Luft allseitig umströmt ist, dadurch gekennzeichnet, daß im Gehäuse zur kontinuierlichen Regelung und Fokussierung des durch den Luftstrom (1) bewegten Aerosolstromes (9) ein drehzahlgeregeltes Gebläse (2) und zur Feinstregulierung des mittels des Ultraschallzerstäubers (3) in einem Aerosolspeicher (4) erzeugten und vorhandenen Aerosolstromes (9) eine Blende (10) vorgesehen sind.

2. Flüssigkeitszerstäuber nach Anspruch 1, dadurch gekennzeichnet, daß der Innenraum des Aerosolspeichers (4) Zwischenwände (13) aufweist.

## Claims

1. Apparatus for atomizing liquids, using an unpressurized ultrasonic liquid atomizer (3) which is indepent of position, and is installed in an outer housing and around which air flows on all sides, characterised in that, for the continuous regulation and focussing of the aerosol stream (9) which is moved by the air stream (1), there is arranged in the housing a speed-controlled fan (2) and, for the very fine regulation of the aerosol stream (9) which is produced by means of the ultrasonic atomizer (3) in an aerosol reservoir (4), there is arranged a shutter (10).

2. A liquid atomizer as claimed in Claim 1, characterised in that the interior of the aerosol reservoir (4) has partition walls (13).

## Revendications

1. Dispositif pour pulvériser des liquides en utilisant un pulvérisateur de liquide (8) à ultrasons, monté dans une enveloppe extrérieure, fonctionnant sans pression et indépendamment de sa position et léché de tous les côtés par de l'air, caractérisé en ce qu'il est prévu dans l'enveloppe, pour le réglage en continu et pour la foca- lisation du courant d'aérosol (9) déplacé par le courant d'air (1), un ventilateur (2) dont le nombre de tours est réglé et, pour le réglage fin du courant d'aérosol (9) disponible et produit dans un réservoir d'aérosol (4) au moyen du pulvérisateur à ultrasons (3), un obturateur (10).

2. Pulvérisateur de liquide suivant la revendication 1, caractérisé en ce que l'intérieur du réservoir d'aérosol (4) présente des cloisons intermédiaires (13).
